# EUROPÄISCHE PATENTSCHRIFT

(11) **EP 0 668 418 B1**
(45) Veröffentlichungstag und Bekanntmachung des Hinweises auf die Patenterteilung: **09.04.1997**
(21) Anmeldenummer: 95100037.1
(22) Anmeldetag: 03.01.1995
(51) Int. Cl.: E04G 5/06, E04G 1/34

(54) **Arbeitsbühne**
Scaffold
Echafaudage

(30) Priorität: 19.02.1994 DE 4405289
(43) Veröffentlichungstag der Anmeldung: 23.08.1995
(73) Patentinhaber: PERI GMBH, D-89264 Weissenhorn (DE)
(72) Erfinder: Schwörer, Artur, Dipl.-Ing., D-89250 Senden (DE)
(74) Vertreter: KOHLER SCHMID + PARTNER

(56) Entgegenhaltungen:
- CH-A- 266 847
- FR-A- 2 676 771
- US-A- 1 837 232

## Beschreibung

Die Erfindung bezieht sich auf eine Arbeitsbühne für ein Gerüst, insbesondere für ein Gerüst bei Betonschalungen mit an die Unterseite des Bodenbelages der Bühne heranklappbaren Stützen.

Bei bekannten Bühnen dieser Art werden die den Bühnenboden tragenden Stützen durch Einhängen in an der Bauwerkswand angeordneten Vorrichtungen an dieser abgestützt. Es ist bekannt, z.B. FR-A-2 676 771, die Stützen zum Stapeln an die Unterseite des Bühnenbodenbelages heranzuklappen. Man erhält aber bei bekannten Bühnen nur dann eine hinreichend ebene Unterfläche der zusammengeklappten Bühne, wenn die Stützen so kurz sind, daß sie in an den Bühnenboden herangeklapptem Zustand sich nicht überlappen. Dies kann jedoch bei vernünftiger Länge des Bühnenabschnittes nicht immer verwirklicht werden, insbesondere dann nicht, wenn an den Gerüststützen noch eine vorzugsweise abnehmbare Unterbühne unterhalb der Hauptbühne vorgesehen ist. Auch die Sicherheitsbestimmungen für derartige Arbeitsbühnen erlauben häufig nicht, die Länge der Stützen auf das Maß zu beschränken, das etwa der Hälfte der Länge der Bühne entspricht, so daß die Stützen unter die Arbeitsbühne geklappt werden können, ohne daß sie sich überlappen.

Der Erfindung liegt die Aufgabe zugrunde, eine Arbeitsbühne zu schaffen, die zusammengeklappt eine ebene Unterfläche aufweist, wobei jedoch die Stützen eine die Sicherheit der Arbeitsbühne in jedem Falle gewährleistende Länge aufweisen.

Diese Aufgabe wird gemäß der Erfindung dadurch gelöst, daß die Schwenkachse mindestens einer Stütze rechtwinklig zu der Bodenfläche der Bühne bewegbar ist. Dadurch kann die Schwenkachse der Stütze in eine Lage verschoben werden, in der, wenn sich die Stützen beim Zusammenklappen der Bühne überlagern, jede Stütze so liegt, daß deren untere Fläche parallel zum Bühnenboden verläuft. Dadurch hat die zusammengeklappte Bühne eine ebene Unterfläche, so daß sich viele dieser Bühnen zur Lagerung oder aber zum Transport übereinander stapeln lassen ohne daß im Arbeitszustand die Tragkraft der Bühne oder ihre Sicherheit verringert ist.

Die Führungen, in denen die Schwenkachse beweglich geführt ist, können beispielsweise erlauben, daß die Stütze vom Bühnenbelag entfernt werden kann, beispielsweise wenn es sich bei diesen Führungen um einen nach unten offenen verschließbaren Schlitz handelt. Bei Ausführungsformen der Erfindung ist jedoch der Abstand der Schwenkachse der Stütze vom Bühnenboden lediglich um das Maß veränderbar, das eine überliegende Stütze in der an die Unterseite des Bodenbelages herangeklappter Stellung einnimmt. Z. B. ist die Schwenkachse einer Stütze rechtwinklig zu der Bodenfläche der Bühne um die Dicke einer Stütze verschiebbar gehalten.

Diese Verschiebung der Schwenkachse einer Stütze kann, wie bereits erwähnt, dadurch erfolgen, daß das Teil, das die Drehachse der Stütze bildet, in einem Schlitz geführt wird, der durch mindestens einen Beschlag gebildet wird.

Bei anderen Ausführungsformen der Erfindung ist die rechtwinklig zu dem Bodenbelag erfolgende Vorrichtung der Drehachse einer Stütze dadurch verwirklicht, daß die Drehachse am freien Ende eines schwenkbar gelagerten Hebels drehbar gelagert ist.

Eine parallel zum Bühnenboden verlaufende ebene Unterfläche einer zusammengeklappten Arbeitsbühne ist nicht nur beim Stapeln nützlich, sondern auch beim Transportieren, beispielsweise wenn die zusammengeklappte Bühne mit einem belstapler so transportiert werden soll, daß die übereinandergeklappten Stützen auf der Gabel des Gabelstaplers liegen.

Um das Stapeln zusammengeklappter Bühnen weiter zu erleichtern, weist die Bühne einen Fuß auf, mit dem sich beim Stapeln mehrerer aufeinandergelegter, zusammengeklappter Bühnen eine obere Bühne auf der nächst unteren Bühne abstützt. Dadurch erhält ein Stapel von übereinander geschichteten, zusammengeklappten Arbeitsbühnen eine gute Stabilität. Derartige Füße können an der Unterseite des Bodenbelages befestigt sein, beispielsweise aber auch durch einen Beschlag gebildet sein, der den Schlitz für die Verschiebung der Drehachse der Stütze begrenzt. Die Füße können bei Ausführungsformen der Erfindung so lang sein, daß zwischen zwei übereinander angeordneten, zusammengeklappten Bühnen ein Zwischenraum verbleibt, in dem zum Transport der Bühne die Gabel eines Gabelstaplers eingefahren werden kann.

Bei Ausführungsformen der Erfindung kann an den Seiten der Arbeitsbühne, zumindest an ihrer Schmalseite, ein Träger angeordnet sein, dessen Breite unter die untere Fläche des Bühnenboden um das Maß herunterragt, das zwei übereinandergeklappte Stützen einnehmen. Der untere Rand dieses querverlaufenden Trägers kann dann die Abstützung einer zusammengeklappten Bühne auf der Gabel eines Gabelstaplers bilden, wobei, sofern bei diesen Ausführungsformen Füße vorgesehen sind, diese Füße wiederum um das Maß weiter nach unten ragen, das erforderlich ist, um bei auf dem Boden oder einer nächstunteren zusammengeklappten Bühne aufgelegten Bühne die Gabel eines Gabelstaplers bequem einzuführen.

Bei Ausführungsformen der Erfindung kann die Verschiebbarkeit der Schwenkachse einer Stütze durch ein Langloch in einem an der Unterseite des Bühnenbelages befestigten Beschlag verwirklicht werden.

Bei einer Ausführungsform der Erfindung weist der Beschlag zur Begrenzung des Schlitzes einen Stab auf, der zugleich das Schwenklager für einen Haken bildet, der um eine in Arbeitsstellung der Bühne senkrechte Achse in dem Beschlag gelagert ist. In einer Schwenklage dient dieser Haken als Auflage für die untere der an den Bühnenboden herangeklappten Stützen.

Weitere Merkmale der Erfindung ergeben sich aus der folgenden Beschreibung einer Ausführungsform der Erfindung in Verbindung mit den Ansprüchen und der Zeichnung.

Es zeigen:
- Fig. 1: Eine Ansicht der Bühne in Arbeitsstellung;
- Fig. 2: eine gegenüber der Ansicht in Fig. 1 um 90° gedrehten Ansicht eines Einzelteiles in vergrößertem Maßstab in Richtung des Pfeiles II - II der Fig. 3;
- Fig. 3: zeigt eine Aufsicht in Richtung des Pfeiles III der Fig. 2;
- Fig. 4: eine Ansicht von unten im kleinerem Maßstab.

Bei der in der Zeichnung dargestellten Ausführungsform der Erfindung weist der klappbare Bühnenabschnitt einen Bühnenboden 1 auf, der auf zwei Stützen 2 und 3 sich abstützt, die bei der dargestellten Ausführungsform eine etwa dreieckige Form aufweisen. Der parallel zur Wandebene, bei aufgebauter Bühne senkrechte Stab 4 jeder Stütze weist in der Nähe seines oberen Endes einen Haken 5 bzw. 5' und etwa auf halber Höhe einen Haken 6 bzw. 6' auf, mit denen sie in entsprechende Schlaufen oder Schuhe eingehängt werden können, die in der Wand des Bauwerks befestigt sind und über die sich die Last der Bühne auf die Bauwerkswand überträgt. Am unteren Ende des senkrechten Stabes 4 befindet sich ebenfalls eine Vorrichtung 7 bzw. 7' zum Abstützen an der Wand. Von diesem unteren Ende der Stütze verläuft ein schräger Stab 8 bzw. 8' nach oben außen, wo er bei 9 bzw. 9' an einem Querstab 10 bzw. 24 befestigt und über die Befestigungsstelle 9 bzw. 9' hinaus noch einen Vorsprung 11 bzw. 11' aufweist. An dem der Stelle 9 abgewandten Ende ist der Querstab 10 mit dem senkrechten Stab 4, der Querstab 24 mit dem senkrechten Stab 4' starr verbunden. Zur Aussteifung der Stütze 3, die bei der dargestellten Ausführungsform ebenfalls wie die Stütze 2 die Form einer Konsole aufweist, dienen noch Aussteiffungsstäbe 12 und 13.

An dem Bühnenboden sind noch Vorrichtungen vorgesehen, in denen ein als ganzes mit 14 bezeichnetes Geländer befestigt werden kann.

Die Lagerung der Stützen 2 und 3 wird am einen Bühnenende in Verbindung mit der Stütze 2 beschrieben. Am anderen Ende der Bühne befindet sich zur Lagerung der Stütze 3 eine spiegelbildliche Anordnung. Der Querstab 10 bildet die Drehachse, um die die Konsole 2 an die Unterseite des Bühnenbodens 1 bei abgenommener Bühne herangeschwenkt werden kann. Hierzu dient ein Beschlag 15, der in Fig. 2 in größerem Maßstab dargestellt ist und der an beiden Enden des Querstabes 10 vorgesehen ist, also an der der Bauwerkswand zugewandten Innenseite der Bühne und an der der Bauwerkswand abgewandten äußeren Seite der Bühne. Der Beschlag 15 weist eine Platte 16 auf, die sich vom Rand des Bühnenbodens 1 nach unten erstreckt und zugleich einen Fuß 28 für die Abstützung der zusammengeklappten Bühne bildet. Die Platte 16 weist an ihrem nach innen gerichteten Rand 17 eine Auflage 18 für den Querstab 10 auf. In dem Beschlag 16 ist ein Stab 19 befestigt, der zusammen mit dem Rand 17 einen Schlitz 20 begrenzt, in dem der Querstab 10 sich rechtwinklig zur Ebene des Bühnenbodens 1 bewegen und damit seinen Abstand von der Unterfläche des Bühnenbodens verändern kann. Um den Stab 19 ist eine Schwenksicherung 21 schwenkbar gelagert, die eine Auflagefläche 22 aufweist.

In der Arbeitsstellung, d.h. bei an der Bauwerkswand eingehängter und befestigter Bühne befindet sich der Querstab 10 am oberen Ende des Schlitzes 20 und stützt bei der dargestellten Ausführungsform unmittelbar den Bühnenboden 1 ab. Dies kann aber auch über entsprechende Zwischenstücke erfolgen. Wird die Bühne abgehängt, so bewegt sich durch das Gewicht der Stützen der Querstab an das untere Ende des Schlitzes 20. Hierauf werden die Stützen 2 und 3 eingeklappt.

Die Schwenkachse 24 der Stütze 3 stützt sich wie erwähnt auf einem Beschlag ab, der an dem Ende des Bühnenbodens 1 angeordnet ist, das dem Ende des Bühnenbodens abgewandt ist, das in Fig. 2 dargestellt ist. Wird zunächst die Stütze 3 im Uhrzeigersinne um ihre Schwenkachse 24 zur Anlage an den Bühnenboden 1 verschwenkt, so wird die Sicherung 21 zunächst soweit um die Achse des Stabes 19 verschwenkt, daß das untere Ende 7' der Stütze 3 an der Schwenksicherung 21 vorbeigeschwenkt werden kann. Hierauf wird die Schwenksicherung 21 wieder in die Bahn des unteren Endes der Stütze 3 eingeschwenkt und dieses untere Ende auf der Auflagefläche 22 abgelegt. Dabei befindet sich der Querstab 24, der die Schwenkachse der Stütze 3 bildet, nach wie vor am unteren Ende des Schlitzes 20 des dort angeordneten Beschlages.

Nun wird die Stütze 2 gegen Uhrzeigersinn um den Querstab 10 an die Unterseite des Bühnenbodens 1 herangeschwenkt und das untere Ende der Stütze 2 auf die Schwenksicherung 25 aufgelegt, die an einem Beschlag 23 angeordnet ist, der auf der dem Beschlag 16 entgegengesetzen Ende der Bühne angeordnet ist. Dabei kommt die Stütze an der bereits eingeschwenkten Stütze 3 zur Anlage und drückt diese Stütze nach oben, so daß deren Querstab 24 in das obere Ende des dortigen Schlitzes wandert. Da das Ende 7 der Stütze 2 auf der Schwenksicherung 25 und der Querstab 10 am unteren Ende des Schlitzes 20 aufliegt, verläuft die Stütze 2 eben und parallel zu dem Bühnenboden 1.

An jedem seitlichen Ende der Bühne ist noch ein an der Schmalseite des Bühnenbodens befestigter Querträger 26 vorgesehen, dessen Schenkel 27 etwas weiter nach unten ragt als das Maß, das die beiden übereinandergeklappten Stützen 2 und 3 benötigen. Der Schenkel 27 reicht daher etwas weiter unter den Bühnenboden 1 herunter als die Auflage 18, die am unteren Schlitzende vorgesehen ist.

Die Platte 16, die den Fuß 28 für die zusammengeklappte Bühne bildet, reicht jedoch noch soweit nach unten, daß sich dann, wenn sich die Platte 16 auf einer Auflage abstützt, zwischen dem unteren Rand (Fuß 28) der Platte 16 und dem unteren Rand 29 des Schenkels 27 ein Zwischenraum verbleibt, der ausreicht, um mit der Gabel eines handelsüblichen Gabelstaplers bequem einfahren zu können. Beim Anheben liegt dann dieser untere Rand 29 auf dem Gabelstapler auf, dessen Gabel auch an dem Querrohr 10 anliegen kann, sofern an diesem Ende der Bühne der Querstab 10 in der unteren Position in dem Schlitz 20 sich befindet.

In der Platte 16 befindet sich noch ein Langloch 30, in dem ein Bolzen 31 geführt ist, der an einer Kranöse 32 befestigt ist, die nach oben über den Boden 1 herausgezogen werden kann, wenn die Bühne an den Kranhaken angehängt werden soll.

Die Beschläge 16 und die entsprechenden Einrichtungen wie die Schwenksicherung können bei Ausführungsformen der Erfindung an allen vier Ecken des Bühnenboden 1 angeordnet sein. Zum einen weist dann die zusammengeklappte Bühne an jeder Ecke einen Fuß auf, zum andern sind zwar bei der Verwendung von dreieckigen Konsolen als Stützen die beiden am äußeren Rand befindlichen Schwenksicherungen ohne Funktion, sie können jedoch nützlich sein, wenn andere als dreieckige Konsolen als Stützen verwendet werden, beispielsweise rechteckige Rahmen.

Der Beschlag 16 kann so ausgebildet sein, daß die Stützen abnehmbar an ihm befestigt sind, vorzugsweise formschlüssig ohne Verwendung von Schrauben.

Die Erfindung läßt sich sowohl an ganzen Bühnen als auch an einzelnen Bühnenabschnitten verwirklichen.

## Patentansprüche

1. Arbeitsbühne für ein Gerüst, insbesondere bei Betonschalungen, mit an die Unterseite des Bodenbelages der Bühne heranklappbaren Stützen, dadurch gekennzeichnet, daß die Schwenkachse (10, 24) mindestens einer dieser Stützen (2, 3) rechtwinklig zu der Bodenfläche (1) der Bühne bewegbar ist.

2. Bühne nach Anspruch 1, dadurch gekennzeichnet, daß der Abstand der Schwenkachse (10) der Stütze (2) von der Unterfläche des Bühnenbodens um das Maß veränderbar ist, das eine gegenüberliegende Stütze (3) in der an die Unterseite des Bodenbelages herangeklappter Stellung einnimmt.

3. Bühne nach Anspruch 1 oder 2, dadurch gekennzeichnet, daß an der Unterseite des Bodenbelages Beschläge (16) vorgesehen sind, die einen Schlitz (20) begrenzen, in dem ein die Drehachse der Stütze (2, 3) bildendes Teil (10, 24) dreh- und verschiebbar geführt ist.

4. Bühne nach Anspruch 1 oder 2, dadurch gekennzeichnet, daß die Bewegung der Drehachse der Stütze zur Veränderung ihres Abstandes von der Unterseite des Bodenbelages von einer Schwenkbewegung mindestens eines Hebels abgeleitet ist.

5. Bühne nach einem der vorhergehenden Ansprüche, dadurch gekennzeichnet, daß die Bühne mindestens einen Fuß (28) aufweist, mit dem sich beim Stapeln mehrerer aufeinandergelegter, zusammengeklappter Bühnen eine obere Bühne auf der nächst unteren Bühne oder einer Auflage abstützt.

6. Bühne nach Anspruch 5, dadurch gekennzeichnet, daß der Fuß (28) an mindestens einem der die Stützen der Bühne haltenden Beschlag (16) vorgesehen ist.

7. Bühne nach Anspruch 5 oder 6, dadurch gekennzeichnet, daß der Fuß (16, 28) so lang ist, daß zwischen zwei aufeinandergelegten, zusammengeklappten Bühnen zumindest an der Schmalseite ein Zwischenraum verbleibt, dessen Höhe etwas größer ist als die Dicke der Gabel eines Gabelstaplers.

8. Bühne nach einem der vorhergehenden Ansprüche, dadurch gekennzeichnet, daß an einem Ende der Bühne (1) eine Auflage (21, 22) vorgesehen ist, in die die am gegenüberliegenden Bühnenende gelagerte Stütze in an den Bühnenboden herangeklappten Zustand einlegbar ist.

9. Bühne nach einem der vorhergehenden Ansprüche, dadurch gekennzeichnet, daß im Bereich des Bühnenbodens (1) ein Träger (26) vorgesehen ist, der Lagerstellen von Stützen längs oder quer verbindet.

10. Bühne nach Anspruch 5 bis 10, dadurch gekennzeichnet, daß mindestens ein Fuß an dem Verbindungsträger (26) angeordnet ist.

11. Bühne nach einem der vorhergehenden Ansprüche, mit Schmalseiten, dadurch gekennzeichnet, daß an ihren Schmalseiten ein Träger (26) angeordnet ist, dessen Breite unter die untere Fläche des Bühnenbodens weiter herunterragt als die Höhe, die zwei übereinandergeklappte Stützen einnehmen, und daß der untere Rand (29) dieses querverlaufenden Trägers (26) die Abstützung einer zusammengeklappten Bühne auf der Gabel eines Gabelstaplers bildet, und daß die Füße (16, 28) so weit weiter nach unten ragen, daß die Gabel des Gabelstaplers in diesen Zwischenraum zwischen zwei aufeindergestapelten, zusammengeklappten Bühnen Platz hat.

## Claims

1. Staging for a scaffold, especially for use with concrete moulding, having supports which can be folded-up to the lower side of the staging floor, characterized in that the pivot axis (10, 24) of at least one of these supports (2, 3) can be moved at right angles to the surface of the staging floor (1).

2. Staging according to claim 1, characterized in that the separation between the pivot-axis (10) of the support (2) and the lower surface of the staging floor can be changed by that amount assumed by an oppositely lying support (3) when folded-up to the lower side of the flooring.

3. Staging according to claim 1 or 2, characterized in that fittings (16) are disposed on the lower side of the flooring to limit a slot (20) in which the component (10, 24) constituting the rotation axis of the support (2, 3) is guided in a rotatable and displaceable fashion.

4. Staging according to claim 1 or 2, characterized in that motion of the rotation axis of the support for changing its separation from the lower side of the flooring is effected through a pivoting motion of at least one lever.

5. Staging according to one of the preceding claims, characterized in that the staging comprises at least one base (28) with which an upper staging is supported on the next underlying staging or on a support surface when stacking a plurality of folded-up stagings upon one another.

6. Staging according to claim 5 or 6, characterized in that the base (28) is disposed on at least one fitting (16) holding the staging supports.

7. Staging according to claim 5 or 6, characterized in that the base (16, 28) is sufficiently long that an intermediate space remains between two stacked folded-up stagings at least at the narrow side, the height of which is somewhat larger then the thickness of the fork of a fork lift.

8. Staging according to one of the preceding claims, characterized in that a rest (21, 22) is disposed at one end of the staging (1) into which the support borne on the opposite end of the staging can be inserted when folded-up to the staging floor.

9. Staging according to one of the preceding claims, characterized in that a carrier means (26) is disposed in the vicinity of the staging flooring (1) which either longitudinally or transversely connects support bearing locations.

10. Staging according to claim 5 through 10, characterized in that at least one base is disposed on the connecting carrier means (26).

11. Staging according to one of the preceding claims, having narrow sides, characterized in that a carrier means (26) is disposed on the narrow sides whose width is such as to project downwardly below the lower surface of the staging floor by an amount exceeding the height taken in by two supports folded on top of each other and the lower edge (29) of this transverse carrier means (26) forms the support for a folded-up staging on the fork of a fork lift and the bases (16, 28) project downwardly to a sufficient extent to accommodate the fork of the fork lift in this intermediate space between two stacked folded-up stagings.

## Revendications

1. Plate-forme de travail pour un échafaudage, en particulier pour des coffrages à béton, comprenant des supports rabattables contre la face inférieure du plancher de la plate-forme, caractérisée en ce que l'axe de basculement (10, 24) de l'un au moins de ces supports (2, 3) est mobile perpendiculairement à la surface (1) du plancher de la plate-forme.

2. Plate-forme selon la revendication 1, caractérisée en ce que la distance entre l'axe de basculement (10) du support (2) et la face inférieure du plancher de plate-forme peut être modifiée dans la mesure telle qu'un support opposé (13) occupe une position rabattue contre la face inférieure du plancher.

3. Plate-forme selon l'une ou l'autre des revendications 1 ou 2, caractérisée en ce qu'il est prévu des ferrures (16) sur la face inférieure du plancher, lesquelles délimitent une fente (20) dans laquelle est guidée en rotation et en translation une pièce (10, 24) qui forme l'axe de rotation des supports (2, 3).

4. Plate-forme selon l'une ou l'autre des revendications 1 ou 2, caractérisée en ce que le déplacement de l'axe de rotation des supports pour modifier leur distance depuis la face inférieure du plancher est dérivé d'un mouvement de basculement d'au moins un levier.

5. Plate-forme selon l'une quelconque des revendications précédentes, caractérisée en ce que la plate-forme comporte au moins un pied (28) avec lequel une plate-forme supérieure s'appuie sur la plate-forme immédiatement inférieure ou sur un appui, lorsqu'on empile plusieurs plates-formes rabattues les unes sur les autres.

6. Plate-forme selon la revendication 5, caractérisée en ce que le pied (28) est prévu sur au moins une ferrure (16) qui retient les supports de la plate-forme.

7. Plate-forme selon l'une ou l'autre des revendications 5 et 6, caractérisée en ce que le pied (16, 28) est aussi long qu'il reste entre deux plates-formes superposés et rabattues, au moins au niveau du côté étroit, un intervalle dont la hauteur est quelque peu plus importante que l'épaisseur de la fourche d'un chariot à fourche.

8. Plate-forme selon l'une quelconque des revendications précédentes, caractérisée en ce qu'il est prévu à une extrémité de la plate-forme (1) un appui (21, 22) dans lequel on peut poser le support monté sur l'extrémité opposée de la plate-forme, dans la condition rabattue contre le plancher de la plate-forme.

9. Plate-forme selon l'une quelconque des revendications précédentes, caractérisée en ce que dans la région du plancher (1) de la plate-forme est prévu un support (26) qui relie longitudinalement ou transversalement les emplacements de montage des supports.

10. Plate-forme selon les revendications 5 à 9, caractérisée en ce qu'il est prévu au moins un pied agencé sur le support de liaison (26).

11. Plate-forme selon l'une quelconque des revendications précédentes, comportant des côtés étroits, caractérisée en ce qu'il est prévu un support (26) agencé sur ses côtés étroits, dont la largeur au-dessous de la surface inférieure du plancher de plate-forme dépasse plus loin vers le bas de la hauteur occupée par deux supports rabattus l'un sur l'autre, et en ce que la bordure inférieure (29) de ce support transversal (26) forme l'appui d'une plate-forme rabattue sur la fourche d'un chariot à fourche, et en ce que les pieds (16, 28) dépassent si loin vers le bas que la fourche du chariot à fourche trouve de la place dans cet espace intermédiaire entre deux plates-formes rabattues et empilées l'une sur l'autre.
